# EUROPÄISCHE PATENTSCHRIFT

(11) **EP 2 360 345 B1**
(45) Veröffentlichungstag und Bekanntmachung des Hinweises auf die Patenterteilung: **10.01.2018**
(21) Anmeldenummer: 11153583.7
(22) Anmeldetag: 07.02.2011
(51) Int. Cl.: E06C 1/393

(54) **Leiter, insbesondere Stufenstehleiter oder Klapptritt, mit einer Plattform, einem Steigteil, einem Stützteil und einem Bügel**
Ladder, in particular step ladder or folding step ladder, with a platform, an ascending part, a support part and a frame
Echelle, notamment escabeau à marches ou marchepied rabattable, dotée d'une plateforme, d'une partie d'ascension, d'un élément d'appui et d'un cintre

(30) Priorität: 12.02.2010 DE 202010002337 U
(43) Veröffentlichungstag der Anmeldung: 24.08.2011
(73) Patentinhaber: Hailo-Werk Rudolf Loh GmbH & Co. KG, 35708 Haiger (DE)
(72) Erfinder: Pfeifer, Rudolf, 57555, Mudersbach (DE); Müller, Gerhard, 57299, Burbach (DE); Wunderlich, Uwe, 35708, Haiger (DE); Traut, Oliver, 57299, Burbach (DE); Ernst, Ulrich, 35708, Haiger (DE); Faut, Alexander, 57482, Wenden (DE)
(74) Vertreter: Graefe, Jörg

(56) Entgegenhaltungen:
- WO-A1-98/21492
- DE-U1- 8 203 532
- FR-A1- 2 763 358
- FR-A1- 2 832 608

## Beschreibung

Die vorliegende Erfindung betrifft eine Leiter, insbesondere Stufenstehleiter oder Klapptritt, mit einer Plattform, mit einem Steigteil, das zwei Holme umfasst, die über Stufen und/oder Sprossen miteinander verbunden sind, mit einem Stützteil, das zwei miteinander verbundene Holme umfasst, und mit einem Bügel. Das Steigteil und das Stützteil sind schwenkbar miteinander verbunden. Die Plattform ist schwenkbar an dem Steigteil angebracht. Der Bügel ist schwenkbar an dem Stützteil angebracht und umgreift dazu ein Rohr oder Bolzen des Stützteils. Ferner ist der Bügel gelenkig mit der Plattform verbunden. Der Bügel weist zwei Schenkel auf, die mit ersten Enden mit der Plattform gelenkig verbunden sind und die mit zweiten Enden mit einem die Schenkel verbindenden Steg verbunden sind.

Derartige Leitern, insbesondere derartige Stufenstehleitern sind auch durch den häufigen Gebrauch großer Teile der Bevölkerung bekannt. Auch die Anmelderin stellt derartige Stufenstehleitern her und vertreibt diese. Die Leitern haben sich über viele Jahre bewährt. Es bestehen auch keine Sicherheitsbedenken gegen die Ausgestaltung der Verbindungen zwischen dem Steigteil, der Plattform, dem Bügel und dem Stützteil.

Bei manchem Benutzer einer solchen Leiter kann jedoch der unbegründete Eindruck entstehen, dass die Leiter nicht hinreichend solide ist. Dieses liegt in der Eigenschaft der Leitern begründet, dass im aufgestellten Zustand der Leiter bei wechselnder Be- und Entlastung der Plattform ein Klappergeräusch entstehen kann, wenn der Bügel sich gegenüber dem Rohr oder Bolzen des Stützteils bewegt. Bei manchem Benutzer entsteht dann der unbegründete Eindruck, dass die Leiter nicht hinreichend solide sei.

Das entstehende Klappergeräusch kann einen Benutzer auch irritieren. Die Irritation kann entstehen, wenn ein Benutzer aufgrund des Klappergeräusches im aufgestellten Zustand der Leiter meint, dass die Leiter nicht vollständig aufgeklappt ist. Zwar ist im aufgeklappten bzw. aufgestellten Zustand der Leiter der Mechanismus aus Plattform, Bügel und Stützteil unter Entwicklung eines Einrastgeräusches miteinander verrastet, so dass keine Gefahr eines plötzlichen Zusammenklappens besteht. Das Einrastgeräusch ist von manchem Benutzer aber nicht eindeutig erkennbar. Er es kann nicht eindeutig von einem Klappergeräusch während der Benutzung der aufgestellten Leiter unterscheiden.
In dem Dokument DE 82 03 532 U1 wird eine eingangs beschriebene Leiter gemäß dem Oberbegriff des Anspruchs 1 beschrieben, bei der der Bügel mit geringem Spiel das Rohr des Stützteils umgreift. Das geringe Spiel kann eine Ursache für Klappergeräusche sein.
In dem Dokument FR 2 832 608 A1 ist eine weitere Leiter offenbart. Diese Leiter weist zwei Bügel auf, von denen jeder schwenkbar an dem Stützteil angebracht ist. Jeder Bügel umgreift dazu ein Rohr oder Bolzen des Stützteils. Die Bügel sind aus Draht hergestellt und ist in einem Abschnitt so gewickelt und gebogen, dass dieser Abschnitt auf das Rohr des Sützteils aufgeklickt werden kann. Das Rohr wird dann zu einem Dreiviertel umschlossen. Der das Rohr umschließende Teil des Bügels drückt ständig gegen das Rohr, um zu verhindern, dass sich die Klickverbindung löst. Ferner ist jeder Bügel gelenkig mit der Plattform verbunden.
Die Verwendung von zwei Federn bei der aus dem Dokument FR 2 832 608 A1 bekannten Leiter hat den Zweck, die Plattform in einer mittleren Position zwischen den Holmen sowohl des Steigteils als auch des Stützteils. Dazu liegt ein bogenförmiger Abschnitt jedes Bügels seitlich an der Plattform an. Andere Teile der Bügel stützen sich an den Holmen des Stützteils ab.
Das aus dem Dokument FR 2 832 608 A1 behandelt ein Problem mit Klappergeräuschen nicht. Ein Fachmann kann diesen Dokumenten daher keine technische Lehre entnehmen, wie ein Leiter konstruiert wird, die einem Benutzer ein größeres Gefühl von Solidität und Sicherheit bei der Benutzung der Leiter gibt. Hier setzt die vorliegende Erfindung an.
Der vorliegenden Erfindung liegt das Problem zugrunde, eine Leiter der eingangs genannten Art so fortzubilden, dass ein Benutzer ein größeres Gefühl von Solidität und Sicherheit bei der Benutzung der Leiter hat. Dieses Problem wird dadurch gelöst, dass der Bügel das Rohr oder den Bolzen unter Vorspannung spielfrei umgreift. Dadurch ist die Verbindung zwischen dem Bügel auf der einen Seite und dem Rohr bzw. dem Bolzen auf der anderen Seite als Ursache von Klappergeräuschen beseitigt. Diese Verbindung könnte als eine Hauptursache von Klappergeräuschen ermittelt werden. Die Ausgestaltung der Verbindung als spielfreie Verbindung unterbindet die Entstehung von Klappergeräuschen bei wechselnder Belastung der Plattform wirksam. Bevorzugt ist der Bügel aus einem Draht gebogen. Er kann aber auch aus einem anderen Material hergestellt sein. Denkbar ist zum Beispiel den Bügel als Kunststoffspritzgussteil herzustellen.
Die Schenkel sind im Bereich der zweiten Enden um das Rohr oder den Bolzen des Stützteils gelegt, insbesondere gewickelt.
Der Steg verläuft in ersten Abschnitten, vorzugsweise in zwei an die Schenkel anschließenden Abschnitten, annähernd parallel zu dem Rohr oder dem Bolzen. Annähernd parallel kann heißen, dass die ersten Abschnitte und das Rohr oder der Bolzen windschief zueinander liegen, wobei in einer Projektion der Abschnitte und des Rohres bzw. des Bolzens entlang des Gemeinlots ein Winkel von vorzugsweise bis zu 5° zwischen der Richtung eines ersten Abschnitts und des Rohres und des Bolzens liegen kann.
Der Steg einer erfindungsgemäßen Leiter kann in einem zweiten vorzugsweise mittleren Abschnitt einen Bogen oder eine Abwinkelung aufweisen. Der zweite Abschnitt liegt an dem Rohr oder dem Bolzen des Stützteils unter Vorspannung spielfrei an. Der zweite Abschnitt des Stegs des Bügels einer erfindungsgemäßen Leiter kann in einer Projektion in Richtung des Rohres oder des Bolzens um ca. vorzugsweise 85° bis 95°, besonders bevorzugt annähernd um 90° gegenüber den ersten Abschnitten des Stegs und/oder den zweiten Enden der Schenkel abgewinkelt sein.
Die ersten Abschnitte des Stegs können gegenüber den zweiten Enden der Schenkel um vorzugsweise ca. 85° bis 95°, besonders bevorzugt annähernd um 90° abgewinkelt sein.
Eine erfindungsgemäße Leiter kann von einem zusammengeklappten in einen auseinandergeklappten Zustand überführbar sein, wobei im auseinandergeklappten Zustand die Plattform an dem Rohr oder Bolzen des Stützteils anliegt und eingerastet ist, an dem der Bügel befestigt ist. Ferner kann die Plattform und das Rohr oder der Bolzen so ausgestaltet sein, dass beim Überführen in den auseinander geklappten Zustand ein einmaliges Einrastgeräusch erzeugbar ist. Das Einrastgeräusch, welches sich laut malerisch als "Klack" bezeichnen lässt, lässt sich deutlich erkennen und kann auch nicht mehr mit einem Klappergeräusch verwechselt werden. Ein Benutzer einer erfindungsgemäßen Leiter kann somit eindeutig erkennen, dass die Leiter beim Aufstellen einrastet und nicht unbeabsichtigt zusammenklappen kann.

Ein Ausführungsbeispiel für eine erfindungsgemäße Leiter ist anhand der Zeichnungen näher beschrieben. Es zeigt
- Fig. 1: eine Rückansicht der erfindungsgemäßen Leiter,
- Fig. 2: einen Schnitt durch die Leiter gemäß der Linie II-II in Fig. 1,
- Fig. 3: eine erste Einzelteildarstellung eines Bügels der erfindungsgemäßen Leiter und
- Fig. 4: eine zweite Einzelteildarstellung des Bügels der erfindungsgemäßen Leiter.

Die erfindungsgemäße Leiter 1 ist eine Stufenstehleiter mit den Baugruppen Steigteil 10, Stützteil 20, Plattform 30 und Bügel 40, wobei insbesondere das Steigteil 10 und das Stützteil 20 aus mehreren Einzelteilen zusammengefügt sind. Das Steigteil 10, das Stützteil 20 und die Plattform 30 sind auf grundsätzlich bekannte Art und Weise ausgebildet.

Das Steigteil 10 weist zwei Holme 11 auf, die durch mehrere Stufen 12 miteinander verbunden sind. An den unteren Enden der Holme 12 sind Kunststoffkappen 13 angebracht, welche Leiterfüße bilden.

Ebenso wie das Steigteil 10 weist auch das Stützteil 20 zwei Holme 21 auf, deren untere Enden mit Kunststoffteilen 13 versehen sind, die Leiterfüße bilden. Die Holme 21 des Stützteils 20 sind durch zwei Rohre 22, 23 miteinander verbunden. Über je ein an einem oberen Ende der Holme 21 des Stützteils 20 angebrachtes Scharnierteil 24 sind das Stützteil 20 und das Steigteil 10 schwenkbar miteinander verbunden. Die Scharnierteile 24 sind dazu unterhalb der oberen Enden an den Holmen 11 des Steigteils 11 angelenkt. Die das Gelenk zwischen dem Steigteil 10 und dem Stützteil 20 überragenden Bereiche der Holme 11 des Steigteils 10 können über einen Haltebügel miteinander verbunden sein, was nicht dargestellt ist.

Das Stützteil 10 und das Steigteil 20 können gegeneinander geschwenkt werden, um die Leiter 1 auseinander- bzw. zusammenzuklappen.

Die beiden Holme 11 des Steigteils sind neben den Stufen 12 auch über ein Rohr 14 verbunden, das zwischen den Gelenken zwischen dem Steigteil 10 und dem Stützteil 20 und einer obersten Stufe 12a des Steigteils 10 befestigt ist. Auf dem Rohr 14 ist schwenkbar zwischen den beiden Holmen des Steigteils die Plattform 30 angebracht. Die Plattform 30 ist beispielsweise durch Tiefziehen aus einem Metallblech hergestellt. Es hat eine in einer Draufsicht rechteckige Form, wobei ein Rand gegenüber einem Mittelteil um ca. 90° abgewinkelt ist. Die schwenkbare Befestigung zwischen dem Rohr 14 und der Plattform 30 erfolgt über Bohrungen im abgewinkelten Rand der Plattform 30, welche von dem Rohr 14 durchgriffen werden.

An einer der Befestigung der Plattform 30 an dem Rohr 14 des Steigteils 10 gegenüberliegenden Seite der Plattform 30 ist der Rand eingekerbt. Diese Einkerbungen weisen Hinterschnitte auf und bilden im aufgeklappten Zustand der Leiter 1 Aufnahmen für das obere Rohr 23, welches die Holme 21 des Stützteils 20 miteinander verbindet. Die Hinterschnitte ermöglichen ein Einrasten des oberen Rohres 23 in den Einkerbungen. Dabei entsteht ein Einrastgeräusch, das laut malerisch mit einem "Klack" beschrieben werden kann.

Die Stellung der Plattform 30 im zusammengeklappten Zustand und im auseinandergeklappten Zustand der Leiter 1 sowie in Stellungen zwischen dem zusammengeklappten Zustand und dem auseinandergeklappten Zustand der Leiter 1 wird durch den Bügel 40 bestimmt, der einerseits schwenkbar an der Unterseite der Plattform 30 angebracht und andererseits schwenkbar mit dem oberen Rohr 23 des Steigteils 20 verbunden ist. Der Bügel 40 ist durch Biegen aus einem Draht von ca. 5 mm Durchmesser hergestellt. Die Befestigung an der Unterseite der Plattform 30 erfolgt über aus dem Mittelteil ausgestanzte und ausgestellte Laschen, in denen Bohrungen vorgesehen sind. Die Bohrungen nehmen erste Enden 41 von Schenkeln 43 des Bügels 40 auf. Zweite Enden 42 der Schenkel 43 sind durch einen Steg 45 miteinander verbunden.

Im Bereich 44 der zweiten Enden 42 sind Schenkel 43 in etwa ringartig gebogen und um das obere Rohr 23 des Stützteils 20 gelegt. Der Steg 45 hat erste Abschnitte 47, die sich an die zweiten Enden 42 der Schenkel 43 anschließen und gegenüber den zweiten Enden 42 der Schenkel 43 um ca. 90° abgewinkelt sind. Die ersten Abschnitte 47 des Stegs 45 sind annähernd geradlinig und verlaufen annähernd parallel zur dem oberen Rohr 23 des Stützteils 20. Sie werden durch einen zweiten Abschnitt 46 verbunden, der einen Bogen bildet. Der Bogen 46 erstreckt sind in einer Projektion in Richtung des oberen Rohres 23 in etwa senkrecht zu den ersten Abschnitten 47 des Stegs 45 und zu den zweiten Enden 42 der Schenkel 43. Mit seiner Mitte liegt der Bogen 46 unter Vorspannung an dem oberen Rohr 23 des Stützteils 20 spielfrei an. Folge dessen ist, dass zwischen dem Bügel 40 und dem oberen Rohr 23 des Stützteils 20 kein Spiel vorliegt, welches zu Klappergeräuschen führen könnte.

## Patentansprüche

1. Leiter (1), insbesondere Stufenstehleiter oder Klapptritt, mit einer Plattform (30), mit einem Steigteil (10), das zwei Holme (11) umfasst, die über Stufen (12) und/oder Sprossen miteinander verbunden sind, mit einem Stützteil (20), das zwei miteinander verbundene Holme (21) umfasst, und mit einem Bügel (40), wobei das Steigteil (10) und das Stützteil (20) schwenkbar miteinander verbunden sind, wobei die Plattform (30) schwenkbar an dem Steigteil (10) angebracht ist und wobei der Bügel (40) schwenkbar an dem Stützteil (20) angebracht ist und dazu ein Rohr (23) oder Bolzen des Stützteils (20) umgreift und wobei der Bügel (40) gelenkig mit der Plattform (30) verbunden ist, wobei der Bügel (40) zwei Schenkel (43) aufweist, die mit ersten Enden (41) mit der Plattform (30) gelenkig verbunden sind und die mit zweiten Enden (42) mit einem die Schenkel (43) verbindenden Steg (45) verbunden sind, **dadurch gekennzeichnet, dass**
der Bügel (40) das Rohr (23) oder den Bolzen unter Vorspannung spielfrei umgreift.

2. Leiter (1) nach Anspruch 1, **dadurch gekennzeichnet, dass** der Bügel (40) aus einem Draht gebogen ist.

3. Leiter (1) nach Anspruch 1 oder 2, **dadurch gekennzeichnet, dass** die Schenkel (43) in einem an die zweiten Enden (42) anschließenden Bereich (44) um das Rohr (23) oder den Bolzen des Stützteils (20) gelegt, insbesondere gewickelt sind.

4. Leiter (1) nach einem der Ansprüche 1 bis 3, **dadurch gekennzeichnet, dass** der Steg (45), in ersten Abschnitten (47), vorzugsweise in zwei an die Schenkel anschließenden Abschnitten, annähernd parallel zu dem Rohr (23) oder dem Bolzen verläuft.

5. Leiter (1) nach einem der Ansprüche 1 bis 4, **dadurch gekennzeichnet, dass** der Steg (45) in einem zweiten vorzugsweise mittleren Abschnitt (46) einen Bogen oder eine Abwinkelung hat und der zweite Abschnitt (46) an dem Rohr (23) oder dem Bolzen des Stützteils (20) unter Vorspannung spielfrei anliegt.

6. Leiter (1) nach Anspruch 5, **dadurch gekennzeichnet, dass** der zweite Abschnitt (46) in einer Projektion in Richtung des Rohres (23) oder des Bolzens um ca. 85° bis 95°, vorzugsweise annähernd um 90° gegenüber den ersten Abschnitten (47) des Stegs (45) und/oder den zweiten Enden (42) der Schenkel (43) abgewinkelt ist.

7. Leiter (1) nach einem der Ansprüche 1 bis 6, **dadurch gekennzeichnet, dass** die ersten Abschnitte (47) des Stegs (45) gegenüber den zweiten Enden (42) der Schenkel (43) um ca. 85° bis 95°, vorzugsweise annähernd um 90° abgewinkelt sind.

8. Leiter (1) nach einem der Ansprüche 1 bis 7, **dadurch gekennzeichnet, dass** die Leiter (1) von einem zusammen geklappten in einen auseinander geklappten Zustand überführbar ist, wobei im auseinander geklappten Zustand die Plattform (30) auf dem Rohr (23) oder Bolzen des Stützteils (20) aufliegt und eingerastet ist, an dem der Bügel (40) befestigt ist, und dass die Plattform (30) und das Rohr (23) oder der Bolzen so ausgestaltet sind, dass beim Überführen in den auseinander geklappten Zustand ein einmaliges Einrastgeräusch erzeugbar ist.

## Claims

1. Ladder (1), in particular a stepladder or folding step with a platform (30), with a climbing part (10), which has two rails (11) which are connected to each other via steps (12) and/or rungs, with a support part (20) which has two rails (21) connected to each other, and with a bracket (40), wherein the climbing part (10) and the support part (20) are pivotably connected to each other, wherein the platform (30) is pivotably arranged on the climbing part (10) and wherein the bracket (40) is pivotably arranged on the support part (20) and for this purposes encompasses a tube (23) or bolt of the support part (20) and wherein the bracket (40) is articulatedly connected to the platform (30), wherein the bracket (40) has two legs (43) which are articulatedly connected with first ends (41) to the platform (30) and which are connected with second ends (42) to a web (45) connecting the legs (43), **characterised in that** the bracket (40) encompasses the tube (23) or the bolt free of play and under pretension.

2. Ladder (1) according to claim 1, **characterised in that** the bracket (40) is bent from a wire.

3. Ladder (1) according to claim 1 or 2, **characterised in that** the legs (43) are placed, in particular wound around the tube (23) or the bolt of the support part (20) in a region (44) adjoining the second ends (42).

4. Ladder (1) according to any one of claims 1 to 3, **characterised in that** the web (45), in first sections (47), preferably in sections adjoining the legs, runs roughly parallel to the tube (23) or to the bolt.

5. Ladder (1) according to any one of claims 1 to 4, **characterised in that** the web (45), in a second preferably central section (46), has a bend or a winding and the second section (46) abuts free of play and under pretension on the tube (23) or the bolt of the support part (20).

6. Ladder (1) according to claim 5, **characterised in that** the second section (46) is wound in a projection in the direction of the pipe (23) or the bolt by approx. 85° to 95°, preferably roughly by 90° with respect to the first sections (47) of the web (45) and/or the second ends (42) of the legs (43).

7. Ladder (1) according to any one of claims 1 to 6, **characterised in that** the first sections (47) of the web (45) are wound with respect to the second ends (42) of the legs (43) by approx. 85° to 95°, preferably roughly by 90°.

8. Ladder (1) according to any one of claims 1 to 7, **characterised in that** the ladder (1) can be changed from a folded state into a folded-out state, wherein in the folded-out state the platform (30) rests and is snapped on the tube (23) or bolt of the support part (20), to which the bracket (40) is fastened and **in that** the platform (30) and the tube (23) or the bolt are designed such that a one-off snap-in noise can be produced when it is changed to the folded-out state.

## Revendications

1. Echelle (1), en particulier escabeau à marches ou marchepied rabattable, comprenant une plateforme (30), une partie montante (10), qui comprend deux longerons (11), qui sont reliés l'un à l'autre via des marches (12) et/ou des barreaux, une partie d'appui (20), qui comprend deux longerons (21) reliés l'un à l'autre, et un cintre (40), dans laquelle la partie montante (10) et la partie d'appui (20) sont reliées l'une à l'autre à pivotement, dans laquelle la plateforme (30) est montée à pivotement sur la partie montante (10) et dans laquelle le cintre (40) est monté à pivotement sur la partie d'appui (20) et enveloppe à cet effet un tube (23) ou un boulon de la partie d'appui (20), et dans laquelle le cintre (40) est articulé sur la plateforme (43), dans laquelle le cintre (40) présente deux branches (43) qui sont articulées aux premières extrémités (41) à la plateforme (30) et qui sont reliées aux secondes extrémités (42) à une barrette (45) reliant les branches (43),
**caractérisée en ce que** :
le cintre (40) enveloppe le tube (23) ou le boulon sans jeu sous précontrainte.

2. Echelle (1) selon la revendication 1, **caractérisée en ce que** le cintre (40) constitué d'un fil métallique est cintré.

3. Echelle (1) selon la revendication 1 ou 2, **caractérisée en ce que** les branches (43) sont appliquées dans une zone (44) se raccordant aux secondes extrémités autour du tube (23) ou du boulon de la partie d'appui (20), en particulier enroulées.

4. Echelle (1) selon l'une quelconque des revendications 1 à 3, **caractérisée en ce que** la barrette (45) s'étend dans des premières sections (47), de préférence dans deux sections se raccordant aux branches, de manière approximativement parallèle au tube (23) ou au boulon.

5. Echelle (1) selon l'une quelconque des revendications 1 à 4, **caractérisée en ce que** la barrette (45) présente dans une deuxième section de préférence centrale (46) un arc ou un développement et la deuxième section (46) s'applique sans jeu sous précontrainte sur le tube (23) ou le boulon de la partie d'appui (20).

6. Echelle (1) selon la revendication 5, **caractérisée en ce que** la deuxième section (46) est développée dans une projection dans la direction du tube (23) ou du boulon d'environ 85° à 95° de préférence se rapprochant de 90° par rapport aux premières sections (47) de la barrette (45) et/ou des deuxièmes extrémités (42) des branches (43).

7. Echelle (1) selon l'une quelconque des revendications 1 à 6, **caractérisée en ce que** les premières sections (47) de la barrette (45) sont développées par rapport aux deuxièmes extrémités (42) des branches (43) d'environ 85° à 95°, de préférence se rapprochant de 90 °.

8. Echelle (1) selon l'une quelconque des revendications 1 à 7, **caractérisée en ce que** l'échelle (1) peut être transférée d'un état totalement rabattu à un état mutuellement rabattu, dans lequel, à l'état mutuellement rabattu, la plateforme (30) s'applique sur le tube (23) ou le boulon de la partie d'appui (20) et y est encliquetée, où le cintre (40) est fixé, et la plateforme (30) et le tube (23) ou le boulon sont conçus de sorte que, lors du transfert à l'état mutuellement rabattu, il soit produit un bruit d'encliquetage unique.
